# EUROPÄISCHE PATENTSCHRIFT

(11) **EP 0 040 800 B1**
(45) Veröffentlichungstag und Bekanntmachung des Hinweises auf die Patenterteilung: **13.02.1985**
(21) Anmeldenummer: 81103851.2
(22) Anmeldetag: 20.05.1981
(51) Int. Cl.: E06B 9/209

(54) **Rolladen**
Roller shutter
Volet roulant

(30) Priorität: 22.05.1980 DE 3019566
(43) Veröffentlichungstag der Anmeldung: 02.12.1981
(73) Patentinhaber: Henkenjohann, Johann, D-33415 Verl (DE)
(72) Erfinder: Henkenjohann, Hans-Georg, D-4837 Verl, 1 (DE)
(74) Vertreter: Hoefer, Theodor, Dipl.-Ing.

## Beschreibung

Die Erfindung betrifft einen Rolladen mit einer Vielzahl aneinander gehängter, als Hohlkörper ausgebildeter Lamellen, die an ihren seitlichen Enden in zwei seitlichen Führungsschienen geführt sind, und mit einer Verriegelungseinrichtung, wobei die als unterste Lamelle wirkende Abschlußleiste einen in eine Öffnung einer Führungsleiste einschiebbaren, abgefederten Riegel enthält und die Lamellen in ihren seitlichen Enden jeweils mittels eines die Verschiebung des Riegels in die Öffnungsstellung bewirkenden, innerhalb der Führungsschiene verlaufenden Seiles geführt sind.

Ein derartiger Rolladen ist aus der DE-A-1 809 071 bekannt. Zur Führung der seitlichen Seile sind jedoch in nachteiliger Weise in die Enden von Lamellen Schlitze eingearbeitet, die festigkeitsmäßig derartige Lamellen schwächen. Um ein Herausziehen der Seile aus den Schlitzen zu vermeiden, sind in Bohrungen eingesteckte Stifte am Ende der Lamelle notwendig, die zusätzlich arbeitsaufwendig in der Herstellung und/oder Montage des Rolladens sind.

Aufgabe der Erfindung ist es, unter Beseitigung der vorgenannten Nachteile eine verbesserte, einfach zu montierende und die Enden der Lamellen vestärkende Seilführung zu schaffen.

Gemäß der Erfindung wird diese Aufgabe bei einem Rolladen der vorgenannten Gattung dadurch gelöst, daß mehrere Lamellen jeweils an ihrem Ende mit darin eingesteckten, diese verschließenden und in der jeweiligen Führungsschiene gelagerten Abschlußstücken ausgestattet sind, durch deren senkrechte Bohrung das innerhalb der Führungsschiene verlaufende Seil hindurchgeführt ist.

Ausführungsbeispiele der Erfindung sind in der Zeichnung dargestellt und werden im folgenden näher beschrieben. Es zeigt
Fig. 1 die schematische Darstellung eines geschlossenen Rolladens mit einem Rolladenkasten,
Fig. 2 eine Ausführung der Verriegelungseinrichtung im unteren rechten Bereich des Rolladens,
Fig. 3 eine Seitenansicht des Rolladens mit der Verriegelungseinrichtung gemäß Fig. 2,
Fig. 4 eine weitere Ausführung der Verriegelungseinrichtung im unteren rechten Bereich eines Rolladens,
Fig. 5 eine Seitenansicht der Verriegelungseinrichtung gemäß Fig. 4,
Fig. eine dritte Ausführung der Verriegelungseinrichtung,
Fig. 7 eine Seitenansicht der Verriegelungseinrichtung gemäß Fig. 6.

Der erfindungsgemäße Rolladen besteht aus mehreren aneinander angehängten und gleichartig ausgeführten Lamellen 10, die an beiden Seiten der Tür- oder Fensteröffnung mit ihren Enden in Führungsschienen 11 geführt werden. Der Rolladen läßt sich auf eine in einem Rolladenkasten 12 angeordnete Wickelwelle aufrollen, die beispielsweise mit Hilfe eines Gurtes 13 betätigt wird. Die Lamellen 10 sind als Hohlkörper ausgebildet und können mit einem Kunststoff ausgeschäumt sein. Die unterste Lamelle ist als Abschlußleiste 14 mit einem Hohlraum ausgeführt, von dem ein Kanal 15 abgetrennt ist.

Gemäß Fig. 2 und 3 der Zeichnung ist innerhalb des Hohlraumes der Abschlußleiste 14 am unteren Ende ein in waagerechter Richtung verschiebbarer Riegel 16 angeordnet, der sich in der Öffnungsstellung vollständig innerhalb der Abschlußleiste 14 befindet und in der Schließstellung mit einem Ende in eine Öffnung 17 der benachbarten Führungsschiene 11 hineinragt. Würde man versuchen, den Rolladen nun anzuheben, so würde der Riegel 16 an der Öffnung 17 festgehalten, wodurch das Anheben des Rolladens behindert würde.

Für die Verschiebung des Riegels 16 in die Öffnung 17 hinein sorgt eine Feder 18, die als zylindrische Schrauben-Zugfeder ausgebildet ist. Sie ist mit einem Ende an einem Ausleger 19 gehalten, der an dem Riegel 16 befestigt ist. Das andere Ende der Feder 18 wird von einem Ausleger 20 gehalten, der an einem Steckteil 21 befestigt ist, welches fest in den Kanal 15 der Abschlußleiste 14 eingesteckt ist. Für die Bewegung des Riegels 16 entgegen der Wirkung der Feder 18 aus der Öffnung 17 heraus sorgt ein Seil 22, welches innerhalb der Führungsschiene 11 angeordnet ist. Das untere Ende des Seiles 22 ist an einem Schwenkhebel 23 befestigt, der über ein Gelenk 24 an dem Ausleger 20 schwenkbar gelagert ist. Das von dem Seil 22 entfernte Ende des Schwenkhebels 23 ist an einem weiteren Schwenkhebel 25 angelenkt, der wiederum an dem Ausleger 19 des Riegels 16 angelenkt ist.

Das Seil 22 ist innerhalb der Führungsschiene 11 durch Bohrungen 26 mehrerer Abschlußstükke 27 hindurchgeführt, die in die Lamellen 10 seitlich eingesteckt sind und diese verschließen. An seinem oberen Ende ist das Seil 22 an der obersten Lamelle 10 befestigt und wird mit dieser angehoben bzw. abgesenkt. Beim Hochziehen des Rolladens zieht das Seil 22 an seinem unteren Ende den Schwenkhebel 23 mit hoch, so daß sich dieser um sein Gelenk 24 verschwenkt und über den Schwenkhebel 25 den Riegel 16 gegen die Wirkung der Feder 18 vollständig in den Hohlraum der Abschlußleiste 14 hineinverschiebt. Dabei verläßt der Riegel 16 die Öffnung 17 der Führungsschiene 11, so daß der Rolladen entriegelt ist und auch die Abschlußleiste 14 hochgezogen werden kann.

Das Seil 22 ist in seiner Länge so eingestellt, daß nach dem Herablassen des Rolladens der Schwenkhebel 23 infolge der Wirkung der Feder 18 die in Fig.2 gezeichnete Lage einnehmen kann, so daß der Riegel 16 von der Feder 18 in die Öffnung 17 hineinbewegt und die Verriegelung des Rolladens durchgeführt wird.

Gemäß Fig. 4 und 5 der Zeichnung ist der Riegel 28 am oberen Ende eines Schwenkhebels 29 befestigt, beispielsweise mit diesem einstückig ausgeführt. Der Schwenkhebel 29 ist in einem in den Hohlraum der Abschlußleiste 14 fest eingesteckten Steckteil 30 über ein Gelenk 31 gelagert. Die das Verriegeln bewirkende Feder 32 ist als zylindrische Schrauben-Druckfeder ausgeführt, die sich mit einem Ende innerhalb einer Bohrung 33 des Steckteils 30 und mit dem anderen Ende an einem Zapfen 34 des Schwenkhebels 29 abstützt. Das Seil 22 greift mit seinem unteren Ende unmittelbar am Riegel 28 an, es ist duch eine Bohrung 35 des Riegels 28 hindurchgeführt und dort befestigt. In diesem Ausführungsbeispiel bewegt sich der Riegel 28 nicht exakt geradlinig, sondern längs eines Kreises mit dem Gelenk 31 als Mittelpunkt. Nach dem Aufsetzen der Abschlußleiste 14 bewegt sich beim weiteren Herablassen des Rolladens das Seil 22 abwärts, so daß am Riegel 28 keine Zugkraft mehr nach oben wirkt. Mit dem Schwenkhebel 29 kann der Riegel 28 dann von der Feder 32 in die Öffnung 36 der Führungsschiene 11 hineingedrückt und die Verriegelung auf diese Weise durchgeführt werden. Beim Hochziehen des Rolladens bewirkt als erstes das Seil 22 eine Verschwenkung des Riegels 28 aus der Öffnung 36 heraus und in den Hohlraum der Abschlußleiste 14 hinein gegen die Wirkung der Feder 32. Dadurch wird die Verriegelung freigegeben und auch die Abschlußleiste 14 kann mit hochgezogen werden.

Gemäß Fig. 6 und 7 wird der Riegel 37 von seiner Feder 38 beaufschlagt, die als Blattfeder ausgebildet und an einem Lagerblech 39 mit einem Ende befestigt ist. Das Seil 22 greift an einer an dem Riegel 37 befestigten Öse 40 an. Um auch hier entgegen der Wirkung der Feder 38 den Riegel 37 verschieben zu können, muß in diesem Ausführungsbeispiel das Seil 22 über zwei an dem Lagerblech 39 gelagerte Umlenkrollen 41 umgelenkt werden. Für die Führung des Riegels 37 weist das Lagerblech 39 einen abgekröpften Schenkel 43 und Nocken 42 auf.

Anstelle der Blattfeder 38 kann auch, wie in Fig. 2 dargestellt, eine Zugfeder 18 angeordnet werden, die mit einem Ende am Lagerblech 39 und mit dem anderen Ende am Riegel 37 befestigt ist. Es kann auch eine Druckfeder 32 gemäß Fig. 4 verwendet werden, wobei das Lagerblech 39 einen in Verriegelungsrichtung abgebogenen Anschlag am Gegenlager aufweist und im Riegel 37 eine Bohrung zur Aufnahme der Druckfeder vorzusehen ist.

## Patentansprüche

1. Rolladen mit einer Vielzahl aneinander gehängter, als Hohlkörper ausgebildeter Lamellen (10), die an ihren seitlichen Enden in zwei seitlichen Führungsschienen (11) geführt sind, und mit einer Verriegelungseinrichtung, wobei die als unterste Lamelle (10) wirkende Abschlußleiste (14) einen in eine Öffnung einer Führungsleiste (11) einschiebbaren, abgefederten Riegel (16, 28, 37) enthält und die Lamellen (10) in ihren seitlichen Ende jeweils mittels eines die Verschiebung des Riegels (16, 28, 37) in die Öffnungsstellung bewirkenden, innerhalb der Führungsschiene (11) verlaufenden Seiles (22) geführt sind, dadurch gekennzeichnet, daß mehrere Lamellen (10) jeweils an ihrem Ende mit darin eingesteckten, diese verschließenden und in der jeweiligen Führungsschiene (11) gelagerten Abschlußstücken (27) ausgestattet sind, durch deren senkrechte Bohrung das Seil (22) hindurchgeführt ist.

2. Rolladen nach Anspruch 1, dadurch gekennzeichnet, daß das Abschlußstück (27) einen Einsteckschaft und einen verbreiterten Kopf aufweist und die Bohrung (26) im Kopf in dessen Querrichtung vorgesehen ist.

3. Rolladen nach den Ansprüchen 1 oder 2, dadurch gekennzeichnet, daß das untere Ende des Seils (22) an zwei an dem Lagerblech (39) gelagerten Umlenkrollen (41) umgelenkt und an einer an dem Riegel (37) ausgebildeten Öse (40) befestigt ist.

4. Rolladen nach den Ansprüchen 1 bis 3, dadurch gekennzeichnet, daß das obere Ende des Seiles (22) an der obersten Lamelle (10) befestigt ist.

## Claims

1. A roller blind comprising a plurality of laminated strips (10), in form of hollow bodies, attached to one another and guided at their lateral ends in two guide rails (11); a locking mechanism and an end bar (14) forming the lowermost of the laminated strips (10) and including a bolt (16, 28, 37), insertable into an opening in one of said guide rails (11); said laminated strips (10) are guided in their lateral ends inside said guide rail (11) with a cord (22), causing the bolt (16, 28, 37) to move into an open position, wherein a plurality of laminated strips (10) are closed each at their ends by means of inserted endpieces (27), disposed in said guide rails (11) and including a vertical bore guiding said cord (22).

2. A roller blind according to claim 1, wherein the endpiece (27) has an entering shaft and wi- dend head and the bore (26) is provided in the head in its cross direction.

3. A roller blind according to claims 1 and 2, wherein the lower end of the cord (22) is guided on two guide rollers (41) mounted on the bracket (39) and fastened to a lug (40) located on the bolt (37).

4. A roller blind according to claims 1 to 3, wherein the upper end of the cord (22) is fastened to the uppermost one of said laminated strips (10).

## Revendications

1. Volet roulant muni de multiples lames (10) accrochées les unes aux autres, conçues sous forme de corps creux, qui sont guidées à leurs extrémités latérales dans deux glissières latérales (11), et d'un dispositif de verrouillage, la baguette terminale (14), qui joue le rôle de lame (10) située tout en bas, présentant un verrou à ressort (16, 28, 37) pouvant s 'insérer dans une ouverture d'une glissière (11) et les lames (10) étant guidées chacune dans leurs extrémités latérales au moyen d'un câble (22) passant à l'intérieur de la glissière (11) et assurant le coulissement du verrou (16, 28, 37) à la position d'ouverture, volet caractérisé par le fait que plusieurs lames (10) sont équipées chacune à leur extrémité d'éléments de fermeture (27) qui y sont insérés, qui les ferment et qui sont montés dans la glissière correspondante (11) et à travers la perforation verticale desquels passe le câble (22).

2. Volet roulant selon la revendication 1, caractérisé par le fait que l'élément de fermeture (27) présente une tige d'insertion et une tête élargie et que la perforation (26) est prévue dans la tête, dans la direction transversale de celle-ci.

3. Volet roulant selon l'une des revendications 1 ou 2, caractérisé par le fait que l'extrémité inférieure du câble (22) est renvoyée sur deux poulies de renvoi (41) montées sur la plaque d'appui (39) et est fixé à un oeillet (40) formé sur le verrou (37).

4. Volet roulant selon les revendications 1 à 3, caractérisé par le fait que l'extrémité supérieure du câble (22) est fixée à la lame (10) située tout en haut.
